# EUROPÄISCHE PATENTSCHRIFT

(11) **EP 3 476 687 B1**
(45) Veröffentlichungstag und Bekanntmachung des Hinweises auf die Patenterteilung: **01.07.2020**
(21) Anmeldenummer: 18182331.1
(22) Anmeldetag: 09.07.2018
(51) Int. Cl.: B61F 5/30, B61F 5/52

(54) **SCHIENENFAHRWERK**
RAILWAY BOGIE
BOGIE DE VÉHICULE FERROVIAIRE

(30) Priorität: 26.10.2017 DE 102017219194
(43) Veröffentlichungstag der Anmeldung: 01.05.2019
(73) Patentinhaber: ContiTech Luftfedersysteme GmbH, 30165 Hannover (DE)
(72) Erfinder: Gedenk, Volker, 30966 Hemmingen (DE); Stöter, Bernd, 30880 Laatzen (DE)
(74) Vertreter: Kilsch, Armin Ralph

(56) Entgegenhaltungen:
- EP-A2- 0 924 445
- CN-A- 106 800 029
- DE-A1- 10 124 976
- DE-A1- 10 241 755
- DE-B- 1 199 634

## Beschreibung

Die Erfindung betrifft ein Schienenfahrwerk, insbesondere ein Drehgestell für einen Güterwagen, mit in Achslagergehäusen bzw. Radlagergehäusen gelagerten Achsen, wobei zwischen Achslagergehäusen und Wagenaufbau bzw. Wagenkasten eine Federung mit Schraubenfedern aus Stahl vorgesehen ist. Zwischen der Schraubenfeder und mindestens einer ihrer Anlageflächen am jeweiligen Anschlussbauteil, d.h. ihrer Anlagefläche zum Beispiel am Achslagergehäuse, am Gestellrahmen oder am Wagenkasten, ist dabei eine kreisringförmige, ein elastomeres Material aufweisende, schallisolierende Scheibe angeordnet. Grundsätzlich kann die Schraubenfeder als Primärfeder angeordnet sein, also zwischen Achslagergehäuse und Gestellrahmen, oder aber als Sekundärfeder, nämlich zwischen Gestellrahmen und Wagenkasten oder Karosserie.

Fahrende Güterwagen erzeugen einen hohen Lärmpegel, primär verursacht durch Anregungen an der Rad-Schiene-Kontaktstelle. Die Hauptschallquellen sind Räder und Schiene. Daneben werden auch Rahmen und insbesondere Aufbauten zur Schallabstrahlung angeregt, indem die angeregten Schwingungen als Körperschall über die Bauteile Rad, Achslagergehäuse, Federn und Drehgestellrahmen auf den gesamten Wagon übertragen werden.

Das in Europa am häufigsten verwendete Drehgestell ist das Y25 Drehgestell, das in den fünfziger Jahren des letzten Jahrhunderts eingeführt wurde. Es zeichnet sich durch Robustheit und Wirtschaftlichkeit aus. Die Lärmvermeidung stand damals noch nicht im Focus. Dies hat sich in den letzten Jahren stark gewandelt. Hervorzuheben sei, dass bei allen im Einsatz befindlichen Drehgestellen die Bremsanlage geändert wird, um den Lärm zu reduzieren..

Die Federung in diesem Drehgestell ist in der Regel in Form eines Satzes von Schraubenfedern aus Stahl ausgeführt. Häufig kommen zweistufige oder doppelte Schraubenfedern zum Einsatz. Elastomerfedern, die bezüglich der Körperschallisolierung von Vorteil sind, kommen hier unter anderem aus Kostengründen und wegen ihrer Setzungseigenschaften eher selten zum Einsatz. In Reisezugwagen dagegen sind Kombinationen aus Stahlfedern und Gummi-Metallfedern bekannt. Hier gewährleisten die im Vergleich zu Schraubenfedern relativ aufwändig herzustellenden Elastomerfedern - Elastomer und Metall müssen festhaftend miteinander vulkanisiert werden - die für den Fahrkomfort erforderliche Körperschallisolierung.

In Pkw-Federbeinen, wie sie z. B. durch die DE 10106915 C2 offenbart sind, kommen ebenfalls Kombinationen aus Stahlfedern und Elastomerunterlagen zur Verbesserung der Körperschallisolierung zum Einsatz. Bei diesen Ausführungsformen liegen die Schraubenfedern direkt auf dem Elastomer auf, d.h. ohne anvulkanisierte Metall-Kontaktflächen. Diese Federunterlagen besitzen in der Regel eine eingeformte Kontur zur Aufnahme/Fixierung der Stahlfeder.

Für einen besseren Fahrkomfort und um Verwindungen des Gleises befahren zu können, sind die Fahrwerke mit einer Federung versehen, wobei, wie oben bereits gesagt, sowohl die Achsen gegenüber dem Drehgestell gefedert sein können (Primärfederung) oder der Gestellrahmen gegenüber dem Wagenkasten gefedert sein kann (Sekundärfederung). Bei Güterwagendrehgestellen ist meist nur eine der genannten Federstufen ausgeführt, Reisezugwagen- und Lokomotivdrehgestelle haben meist beide Federstufen.

Trotz des mittlerweile fortgeschrittenen Alters der Konstruktion ist das Drehgestell Y 25 heute das meistverwendete Güterwagen-Drehgestell und wird von diversen Herstellern fortlaufend neu gebaut, da dieses Drehgestell vergleichsweise einfach und kostengünstig zu fertigen ist.

Die oben genannte Lärmbelastung durch rollende Güterwagen mit solchen Fahrwerken ist jedoch nach wie vor hoch. Im öffentlichen Raum sowie in der Gesellschaft stößt der Lärm des Güterverkehrs zunehmend auf Widerstand. Dies drückt sich in einer lärmabhängigen Staffelung von Trassenpreisen sowie in gesetzlichen Vorgaben für Lärmgrenzen aus. Ein Umrüsten der vorhandenen Drehgestelle von Stahl- auf wirksamere Elastomerfedern ist aber in der Regel unwirtschaftlich, erst recht ein Umrüsten der Güterwagen auf Drehgestelle mit Elastomerfederung. Im Hinblick auf die lange Einsatzdauer von Güterwagen und die hohen Investitionen für Neufahrzeuge sehen sich die Halter dieser Fahrzeuge also in einem Zielkonflikt.

Die DE 102 41 755 A1 offenbart hierzu die Verwendung verschiedener Arten von Schallschutzbeschichtungen und Schallschutzhauben, sowie auch die Verwendung von Elastomerscheiben zwischen den Radsatzlagern und den Radsatzfedern, um die Übertragung von Körperschall zu vermindern. Über die solcherart allgemeine Zusammenfassung verschiedener bekannter Maßnahmen zur Schallminderung in Form einer reinen Aggregation ist jedoch im Detail nichts über deren Wirkung gesagt.

Die DE 1 199 634 offenbart eine Federaufhängung für Motorfahrzeuge mit einer axial zwischen einem gefederten und einem ungefederten Teil eines Fahrzeugs zusammendrückbaren Metallschraubenfeder, bei der zwischen einem Ende der Schraubenfeder und dem betreffenden Fahrzeugteil zur Geräuschdämpfung eine ringförmige Gummischeibe mit einem U- oder L förmigen Querschnitt angebracht ist. Die Gummischeibe weist in ihren Wandungen rechteckige Lufttaschen auf, die schwingungsdämpfend wirken sollen. Durch die rechteckigen Lufttaschen entstehen als Aufstands- und Kontaktfläche zu den umgebenden Anschlussbauteilen erhabene Stege in einer Gitterstruktur. Dies hat zur Folge, dass die axiale Verformbarkeit entlang der Gitterstruktur sehr inhomogen ist. Unter der axial wirkenden Kraft der Schraubenfeder werden die Stege quer zur Aufstandsfläche verformt. Es ist naheliegend, dass im Bereich der Kreuzungspunkte der Stege die Verformbarkeit stark behindert ist. Nachteiligerweise treten damit in den Kreuzungspunkten Spannungsspitzen auf, die unter den hohen Flächenpressungen und den um ca. Faktor 5 schwankenden Lasten im Güterwageneinsatz zum Ausfall führen können.

Auch die EP 0 924 445 A2 offenbart eine als Scheibe ausgebildete Federunterlage für ein Federlager, insbesondere für ein Federlager eines Personenkraftwagens, mit einer in ein elastomeres Material eingebetteten Verstärkungseinlage. Die Verstärkungseinlage weist durch Ausnehmungen geteilte Zungen auf, wobei ein regelmäßig unterbrochener Kontakt mit der Feder entsteht.

Für die Erfindung bestand daher die Aufgabe, ein Schienenfahrwerk bereitzustellen, bei dem die Lärmbelastung der Umwelt deutlich reduziert wird. In diesem Sinne bestand die Aufgabe auch darin, die Konstruktion von bestehenden und üblicherweise verwendeten Schienenfahrwerken so zu verändern und umzubauen, dass eine verbesserte Körperschallisolierung erreicht wird, ohne dass komplizierte und teure Umbauten erforderlich sind und ohne die Gebrauchstüchtigkeit des mit dem Schienenfahrwerk ausgerüsteten Fahrzeugs einzuschränken.

Gelöst wird diese Aufgabe durch die Merkmale des Hauptanspruchs. Weitere vorteilhafte Ausbildungen sind in den Unteransprüchen offenbart.

Dabei ist die kreisringförmige Scheibe im Querschnitt schichtförmig aus mehreren Lagen unterschiedlicher elastischer und/oder dämpfender Eigenschaften aufgebaut ist, wobei mindestens die außen liegenden Schichten der Scheibe aus elastomerem Material bestehen.

Hierdurch wird der metallische Kontakt zwischen der Stirnfläche der Schraubenfeder und dem Anschlussteil, also z.B. dem Achslagergehäuse/Radlagergehäuse unterbunden. Der physikalische Effekt der Körperschallisolierung liegt in der Hintereinanderschaltung von Bauteilen mit unterschiedlichem E-Modul und unterschiedlicher Dichte. So wird an der Grenzschicht zwischen dem in aller Regel metallischen Anschlussteil und der kreisringförmigen Scheibe aus elastomerem Material sowie zwischen der Scheibe und der Stahlfeder ein Teil der auftreffenden Körperschallwellen reflektiert und somit an der Weiterleitung Richtung Rahmen und Aufbau gehindert. Physikalisch beruht der Effekt auf dem Impedanzsprung an einer Grenzfläche zweier Bauteile aus unterschiedlichen Werkstoffen.

Durch den im Querschnitt schichtförmigen Aufbau der kreisringförmigen Scheibe aus elastomerem Material entsteht der genannte physikalische Effekt auch innerhalb der Scheibendicke, nämlich durch eine vorteilhaften Kombination unterschiedlicher Elastomere bzw. unterschiedlicher Materialeigenschaften der einzelnen Schichten, wodurch die aufgabengemäße Körperschallisolierung weiter verstärkt wird.
Die Schraubenfeder ist dabei mit angebogenen und plan geschliffenen Endwindungen vorgesehen. Zwecks Nachrüstung der Scheiben wird der Gestellrahmen/Drehgestellrahmen angehoben, danach die lose aufliegenden Schraubenfedern von den Anschlussteilen gehoben oder gezogen und dann die kreisringförmigen Scheiben mittels vorhandener Führungselemente positioniert. Anschließend werden Federn und Rahmen wieder aufgesetzt.

Weiterhin ist mindestens eine der außen liegenden Schichten der Scheibe auf ihrer Außenseite mit einer Struktur oder Textur zur Vergleichmäßigung der zwischen Feder und Anschlussbauteil vorhandenen Flächenpressung versehen, vorzugsweise mit pyramidenstumpfförmigen, schachbrettartig angeordneten Vorsprüngen.

Der Begriff "Textur" im Hinblick auf die hier angesprochene Oberflächengestaltung beinhaltet, ebenso wie der Begriff "Struktur", eine reliefartige oder mit Vorsprüngen/Rücksprüngen versehene Ausgestaltung der Oberfläche, aber auch eine Gestaltung durch formgebende oder abtragende Verfahren, beispielsweise durch Prägung. Dabei ist es vorteilhaft, wenn die Höhe der Textur oder Struktur kleiner als die Hälfte der Gesamtdicke der kreisringförmigen Scheibe ist, d.h. Höhe der Strukturelemente < 0,5 x Gesamtdicke.

Durch eine solche Schicht mit strukturierter Oberfläche, wird die schallrelevante Kontaktfläche zum Metall verringert und gleichzeitig ein axiales Verformungsvermögen bereitgestellt, welches zu einer Vergleichmäßigung der Flächenpressung durch die Schraubenfeder führt. Hierzu ist die Struktur aus Elastomer und Aussparungen derart ausgebildet, dass sich um eine im Vergleich zu den Abmessungen der Scheibe kleinteilige Gliederung handelt, so dass sich bezogen auf die Fläche der Scheibe eine gleichförmige Verformbarkeit ergibt.

Eine Struktur aus pyramidenstumpfförmigen Vorsprüngen ist nicht die einzige Möglichkeit der Ausbildung einer strukturierten Oberfläche. Die Struktur auf der Außenseite kann zum Beispiel auch in Form von ineinander angeordneten Kreiszylindern bestehen, die zwecks Verformbarkeit zueinander beabstandet sind und so zur Vergleichmäßigung der zwischen Feder und Anschlussbauteil vorhandenen Flächenpressung beitragen. Ebenso sind weitere beliebige Formen einer erhabenen Struktur denkbar, die eine flächig-gleichmäßige Verformbarkeit gewährleisten.

Eine vorteilhafte Weiterbildung besteht darin, dass mindestens eine Schicht der kreisringförmigen Scheibe mit Verstärkungselementen versehen ist, vorzugsweise mindestens die der Schraubenfeder zugewandte Außenschicht. Durch solche Verstärkungseinlagen kann die kreisringförmige Scheibe hohe Flächenlasten tragen, insbesondere dann, wenn beispielsweise die zum Anschlussteil weisende Schicht zusätzlich aus einem Elastomer hoher Härte besteht.

Dies ist insbesondere dann auch einfach und vorteilhaft herstellbar, wenn die mit Verstärkungselementen versehene Schicht aus einem Elastomer besteht, welches mittels Faserbeimengung eine zusätzliche Strukturfestigkeit erhält.

Denkbar ist natürlich auch die Einbettung eines Gewebes zwischen Schichten oder innerhalb einer Schicht, um die Festigkeit der kreisringförmigen Scheibe zu erhöhen.

Die Kontaktfläche bzw. Druckfläche zwischen der Endwindung der Schraubenfeder aus Stahl und der kreisringförmigen Scheibe ist stark belastet. Dort kann zum Beispiel eine weitere Metallscheibe zwischen Feder und kreisringförmiger Elastomer-Scheibe angeordnet sein, um die Druckfläche zu vergrößern bzw. Druckspitzen zwischen der kreisringförmigen Scheibe und der üblicherweise angeschliffenen Endwindung der Schraubenfeder zu vermeiden.

Auch kann die kreisringförmige Scheibe aus elastomerem Material einen Kragen oder zylindrischen Schaft aufweisen, um die Feder gegen die Führung eines Anschlussteils zu entkoppeln und auch in diesem Bereich eine Körperschallübertragung zu vermeiden.

Eine weitere vorteilhafte Ausbildung im Hinblick auf den bereits oben geschilderten Effekt der Körperschallisolierung besteht darin, dass die kreisringförmige Scheibe aus mehreren Schichten bzw. Lagen elastomeren Materials besteht, wobei das elastomere Material einen Modul von 1,5 bis 2,5 N/mm² aufweist.

Eine weitere vorteilhafte Ausbildung besteht darin, dass die Dicke der kreisringförmigen Scheibe so ausgebildet ist, dass die Federsteifigkeit der Scheibe in axialer Richtung um mindestens zwei Zehnerpotenzen größer ist als die der Schraubenfeder. Da die Federsteife der Schraubenfeder maßgebend für die lauftechnischen Eigenschaften des Drehgestells ist, ist diese Maßgabe wichtig, um diese Eigenschaften nicht durch die Reihenschaltung von Schraubenfeder und Scheibe spürbar zu verändern.

Eine weitere vorteilhafte Ausbildung besteht darin, dass die Dicke der kreisringförmigen Scheibe so ausgebildet ist, dass bei einer Schwingungsanregung eines der durch die Scheibe getrennten Bauteile, d.h. Feder oder Anschlussteil, im Frequenzbereich von 1000 Hz bis 8000 Hz sich keine stehenden Wellen in Dickenrichtung, d.h. normal zur Auflagefläche bzw. in Axialrichtung der Scheibe ausbilden können.

Dieser Frequenzbereich entspricht dem Intervall der Schallbewertungskurve dB (A), in dem der Korrekturfaktor nahezu null oder größer ist. Damit ist dieser Bereich in erster Linie maßgeblich für das menschliche Hörempfinden.

Eine weitere vorteilhafte Ausbildung besteht darin, dass die Dicke der kreisringförmigen Scheibe zwischen 5 und 12 mm liegt. Eine solche erfindungsgemäß ausgebildete Dicke der Scheibe berücksichtigt auch die Restriktionen bezüglich des Lichtraumprofils des Fahrzeuges. Indem die kreisringförmigen Scheiben nämlich nachträglich zwischen Schraubenfeder und Anschlussteil gelegt werden, würde sich in dem Fall, dass die Primärlagerung betroffen und das Anschlussteil beispielsweise das Achslagergehäuse ist, die Höhe des Fahrzeuges sich um die Schichtdicke der Scheibe vergrößern, auch im eingefederten Zustand unter der Last aus der Schraubenfeder.

Eine weitere vorteilhafte Ausbildung besteht darin, dass die Achslagergehäuse mit Schraubenfedern in einem Gestellrahmen federnd gelagert sind und die kreisringförmige Scheibe jeweils zwischen der Schraubenfeder und ihrer Anlagefläche am Achslagergehäuse bzw. an dessen Anschlussbauteilen angeordnet ist. Damit ergibt sich eine einfache Möglichkeit des Austausches und Anwendung der erfinderischen Ausbildung bei den üblicherweise genutzten Fahrwerken. Damit ist die erfindungsgemäße Ausführung in einem als Drehgestellfahrwerk der Bauart Y 25 nach DIN EN 16235 ausgebildeten Fahrwerk sehr einfach dadurch zu realisieren, dass die entsprechenden kreisringförmigen Scheiben dort eingebaut werden.

Zusammengefasst besteht dann die Montage der Scheibe lediglich in der Platzierung an den Führungs- und Zentriereinrichtungen der Schraubenfeder (Primärfeder oder Sekundärfeder). Eine zusätzliche Befestigung entfällt. Umbauten am Drehgestell zur Aufnahme und Befestigung der Scheiben sind nicht erforderlich. Die geringe Dicke der Scheibe stellt sicher, dass das zulässige Lichtraumprofil nicht überschritten wird und dass die Axialfedersteife der Stahlfederung durch die Reihenschaltung mit der kreisringförmigen Scheibe aus Schichten von elastomerem Material nicht unzulässig reduziert wird. Dabei ist die geringe Setzung der Scheibe vernachlässigbar gegenüber der Setzung der Stahlfeder. Da es sich um eine Scheibe ohne anvulkanisierte Metallanschlussflächen handelt, sind eine wirtschaftliche Fertigung und eine geringe Bauhöhe gegeben. Der schichtförmige Aufbau erlaubt die Anpassung der Eigenschaften an die spezifischen Anforderungen der Schallisolierung einzelner Drehgestelltypen, eine Kombination von spezialisierten Effekten einzelner Schichten zu einem Gesamtbauteil, die Gestaltung einer stabilen Oberfläche zur Aufnahme der Belastung aus der Stahlfeder in Kombination mit mindestens einer weiteren Schicht zur wirksamen Körperschallisolierung sowie die die Ertüchtigung in Bezug auf hohe Flächenlasten durch Verstärkungseinlagen.

Anhand eines Ausführungsbeispiels soll die Erfindung näher erläutert werden. Es zeigen
- Fig. 1: die Primärfederung des erfindungsgemäßen Schienenfahrwerks prinzipiell in einem vergrößerten Querschnitt,
- Fig. 2: die Ansicht der Unterseite der kreisringförmigen Scheibe,
- Fig. 3: eine vergrößerte Ansicht der Primärfederung gem. Fig. 1,
- Fig. 4: die angebogene und plan geschliffene Endwindung der Primärfeder gem. Fig. 1,
- Fig. 5: die Kontaktzone der kreisringförmigen Scheibe zur angebogenen und plan geschliffenen Endwindung gem. Fig.4,
- Fig. 6: prinzipiell die wesentliche Teile eines Schienenfahrwerks für einen Güterwagen.

Zum besseren Verständnis der Fig. 1 bis 5 sei zunächst auf die Fig. 6 hingewiesen, die prinzipiell die für die Erfindung wesentliche Teile eines Schienenfahrwerks für einen Güterwagen zeigt, nämlich ein Fahrwerk mit einem Drehgestellrahmen 16 mit in Achslagergehäusen 3 gelagerten Achsen 17, bei dem die Primärfederung so ausgebildet ist, dass die Achslagergehäuse 3 mit Schraubenfedern 2 aus Stahl am Gestellrahmen 16 gelagert sind.

Fig. 1 zeigt die Primärfederung des erfindungsgemäßen Schienenfahrwerks prinzipiell in einem vergrößerten Querschnitt. Eine schallisolierende kreisringförmige Scheibe 1 ist zwischen der Schraubenfeder 2 und ihrer Anlagefläche am Achslagergehäuse 3 angeordnet. Die kreisringförmige Scheibe 1 ist im Querschnitt schichtförmig aus zwei Lagen 11 und 12 unterschiedlicher elastischer und oder dämpfender Eigenschaften aufgebaut und besteht aus elastomerem Material.

Der Innendurchmesser 4 der kreisringförmigen Scheibe 1 ist derart dimensioniert, dass die Scheibe 1 mittels der Feder-Führungseinrichtung 5 des Achslagergehäuses 3 positionierbar ist. Die kreisringförmige Scheibe 1 besitzt einen zweischichtigen Aufbau. Die obere Schicht 11 besteht aus einem Elastomer hoher Härte ist und ist darüber hinaus mit Verstärkungselementen versehen, welches in Form einer Faserbeimengung aus Kohlefasern eine zusätzliche Strukturfestigkeit bereitstellt. Diese Schicht 11 hat zur Schraubenfeder 2 hin gerichtet eine ebene Oberfläche. Der Schichtaufbau ist in der Zusammenschau mit der Fig. 3 noch einmal deutlicher erkennbar.

Die untere Schicht 12 weist auf ihrer Außenseite, also auf der Anlageseite zum Achslagergehäuse 3, eine Struktur zur Vergleichmäßigung der zwischen Feder und Anschlussbauteil vorhandenen Flächenpressung auf. Die Struktur besteht hier aus vorspringenden Quadern 13, die in der Oberfläche der unteren Schicht ausgebildet sind. Letztere ist festhaftend mit der oberen Schicht 11 verbunden. In der Fig. 2, die die Ansicht der kreisringförmigen Scheibe 1 von unten darstellt, ist die schachbrettartige Anordnung der Quader 13 gut erkennbar.

Beide Schichten 11, 12 übernehmen unterschiedliche Teilaufgaben. Die kompakte und mit verstärkenden Fasern versehene obere Schicht 11 nimmt im Kontakt zur Schraubenfeder 2 die Tragkraft auf. Die Kontaktzone 8 besitzt in Folge der angebogenen und plan geschliffenen Endwindungen eine sichelförmige Ausprägung, wie in Fig. 4 und Fig. 5 zu erkennen. Die kompakte und biegesteife Ausbildung der oberen Schicht 11, sorgt dafür, dass die Kraft der Schraubenfeder aus der Kontaktzone 8 auf eine größere Fläche in der unteren Schicht 12 verteilt wird. Die vorspringenden Quader 13 erfahren und ermöglichen eine Deformation je nach örtlicher Belastung, wie in Fig. 3 dargestellt. Ohne das gleichmäßige Verformungsvermögen der unteren Schicht 12 würden sich in Schicht 11 örtlich sehr hohe Spannungsspitzen einstellen.

Das Achslagergehäuse 3 und die Schraubenfeder 2 bestehen aus Metall, während die Scheibe 1, d.h. beide Schichten der Scheibe 1, aus Elastomer besteht. Durch diese Materialpaarung ergibt sich an den Grenzflächen 6 und 7 zur letzten Federwindung und zum Achslagergehäuse der gewünschte physikalische Effekt eines Impedanzsprungs, verbunden mit einer Teilreflexion des auftreffenden Körperschalls, der hier durch die skizzenhaft dargestellte Sinusschwingung 14 angedeutet werden soll. Durch die Teilreflexion an den Grenzschichten wird weniger Körperschall vom Achslagergehäuse 3 auf die Stahlfeder 2 übertragen und es ergibt sich ein reduziertes Körperschall-Niveau in den Fahrzeugstrukturen oberhalb der Schraubenfeder 2, d.h. hier im Gestellrahmen16. Der Körperschall im Gestellrahmen16 ist hier angedeutet durch die skizzenhaft dargestellte Sinusschwingung 15.

Die Dicke der kreisringförmigen Scheibe 1 beträgt in diesem Ausführungsbeispiel 8 mm.

Bei flächigen Isolierschichten treten Einbrüche in der Körperschallisolierung in Folge stehender Wellen innerhalb des Materials auf.

Die Frequenzen fsw, bei denen sich diese stehenden Wellen ausbilden, hängen von der Materialstärke h und der Schallgeschwindigkeit v ab: $fsw = v / \left(2∗h\right)$

Bei der niedrigsten aller möglichen Frequenzen entspricht die Materialstärke h der halben Wellenlänge λ: $h = ½ ∗ λ$

Für eine mittlere Schallgeschwindigkeit im Elastomer von v = 200 m/s liegt der erste Einbruch in der Körperschallisolierung für 5 mm Schichtdicke bei 20kHz und damit weit außerhalb des Frequenzbereiches 1000Hz bis 8000Hz, welcher über den Korrekturfaktor der Schallbewertungskurve dB (A) als kritisch anzusehen ist. Für 12 mm wäre die untere Frequenz für stehende Wellen bei 8333 Hz. Somit ist die Dicke von 8 mm eine gut bemessene Ausbildung, um den unangenehmen Körperschall zu reduzieren.

### Bezugszeichenliste

(Teil der Beschreibung)
- 1: kreisringförmige Scheibe
- 2: Schraubenfeder
- 3: Achslagergehäuse
- 4: Innendurchmesser der kreisringförmige Scheibe
- 5: Feder-Führungseinrichtung
- 6: Grenzfläche
- 7: Grenzfläche
- 8: Kontaktzone
- 9: ---
- 10: ---
- 11: Obere Schicht der kreisringförmigen Scheibe
- 12: Untere Schicht kreisringförmigen Scheibe
- 13: Struktur in Form quaderförmiger Vorsprünge
- 14: Sinusschwingung, Körperschall im Achslagergehäuse
- 15: Sinusschwingung, Körperschall im Gestellrahmen
- 16: Gestellrahmen
- 17: Achse

## Patentansprüche

1. Schienenfahrwerk, insbesondere Drehgestell für einen Güterwagen, mit in Achslagergehäusen (3) gelagerten Achsen, wobei zwischen Achslagergehäusen (3) und Wagenaufbau bzw. Wagenkasten eine Federung mit Schraubenfedern (2) aus Stahl vorgesehen ist, wobei zwischen der Schraubenfeder und mindestens einer ihrer Anlageflächen am jeweiligen Anschlussbauteil eine kreisringförmige, ein elastomeres Material aufweisende, schallisolierende Scheibe (1) angeordnet ist, **dadurch gekennzeichnet, dass** die kreisringförmige Scheibe (1) im Querschnitt schichtförmig aus mehreren Lagen oder Schichten (11, 12) unterschiedlicher elastischer und/oder dämpfender Eigenschaften aufgebaut ist, wobei mindestens die außen liegenden Schichten der Scheibe aus elastomerem Material bestehen, wobei mindestens eine der außen liegenden Schichten der kreisringförmigen Scheibe (1) auf ihrer Außenseite, also auf der Anlageseite zum Achslagergehäuse (3), mit einer Struktur (13) oder Textur zur Vergleichmäßigung der zwischen Feder und Anschlussbauteil vorhandenen Flächenpressung versehen ist, vorzugsweise mit pyramidenstumpfförmigen, schachbrettartig angeordneten Vorsprüngen.

2. Schienenfahrwerk nach Anspruch 1, bei dem mindestens eine Schicht der kreisringförmigen Scheibe (1) mit Verstärkungselementen versehen ist, vorzugsweise mindestens die der Schraubenfeder zugewandte Außenschicht.

3. Schienenfahrwerk nach Anspruch 2, bei dem die mit Verstärkungselementen versehene Schicht aus einem Elastomer mit Faserbeimengungen besteht.

4. Schienenfahrwerk nach einem der Ansprüche 1 bis 3, bei dem die kreisringförmige Scheibe (1) aus mehreren Schichten (11, 12) bzw. Lagen elastomeren Materials besteht, wobei das elastomere Material einen Modul von 1,5 bis 2,5 N/mm² aufweist.

5. Schienenfahrwerk nach einem der Ansprüche 1 bis 4, bei dem die Dicke der kreisringförmigen Scheibe (1) so ausgebildet ist, dass die Federsteifigkeit der Scheibe in axialer Richtung um mindestens zwei Zehnerpotenzen größer ist als die der Schraubenfeder.

6. Schienenfahrwerk nach einem der Ansprüche 1 bis 5, bei dem die Dicke der kreisringförmigen Scheibe (1) so ausgebildet ist, dass bei einer Schwingungsanregung eines der durch die Scheibe getrennten Bauteile im Frequenzbereich von 1000 Hz bis 8000 Hz sich keine stehenden Wellen in Dickenrichtung bzw. in Axialrichtung der Scheibe ausbilden können.

7. Schienenfahrwerk nach Anspruch 6, bei dem die Dicke der kreisringförmigen Scheibe (1) zwischen 5 und 12 mm liegt.

8. Schienenfahrwerk nach einem der Ansprüche 1 bis 7, bei dem die Achslagergehäuse (3) mit Schraubenfedern (2) in einem Gestellrahmen (16) federnd gelagert sind und die kreisringförmige Scheibe (1) jeweils zwischen der Schraubenfeder (2) und ihrer Anlagefläche am Achslagergehäuse (3) bzw. an dessen Anschlussbauteilen angeordnet ist.

9. Schienenfahrwerk nach einem der Ansprüche 1 bis 8, ausgebildet als Drehgestellfahrwerk der Bauart Y 25.

## Claims

1. Railway bogie, in particular a bogie for a goods wagon, having axles which are mounted in axle bearing housings (3), wherein a suspension having coil springs (2) from steel is provided between the axle bearing housings (3) and the wagon superstructure or the wagon body, respectively, wherein an annular soundproofing disc (1) comprising an elastomer material is disposed between the coil spring and at least one of the bearing faces of the latter on the respective connecting part, **characterized in that** the annular disc (1) in the cross section is constructed in layers from a plurality of tiers or layers (11, 12) of dissimilar elastic and/or damping properties, wherein at least the external layers of the disc are composed of an elastomer material, wherein at least one of the external layers of the annular disc (1) on the external side of said layers, thus on the side bearing toward the axle bearing housing (3), is provided with a structure (13) or texture, preferably having projections in the shape of a truncated pyramid which are disposed in the manner of a checkerboard, for homogenizing the contact pressure per unit area present between the spring and the connecting part.

2. Railway bogie according to Claim 1, wherein at least one layer of the annular disc (1), preferably at least the external layer facing the coil spring, is provided with reinforcement elements.

3. Railway bogie according to Claim 2, wherein the layer provided with reinforcement elements is composed of an elastomer comprising added fibres.

4. Railway bogie according to one of Claims 1 to 3, wherein the annular disc (1) is composed of a plurality of layers (11, 12) or tiers, respectively, of an elastomer material, wherein the elastomer material has a modulus of 1.5 to 2.5 N/mm².

5. Railway bogie according to one of Claims 1 to 4, wherein the thickness of the annular disc (1) is configured such that the spring constant of the disc in the axial direction is higher than that of the coil spring by at least two orders of magnitude.

6. Railway bogie according to one of Claims 1 to 5, wherein the thickness of the annular disc (1) is configured such that, when exciting vibrations in the frequency range from 1000 Hz to 8000 Hz in one of the components which is separated by the disc, no stationary waves can form in the thickness direction, or in the axial direction, respectively, of the disc.

7. Railway bogie according to Claim 6, wherein the thickness of the annular disc (1) is between 5 and 12 mm.

8. Railway bogie according to one of Claims 1 to 7, wherein the axle bearing housing (3) are mounted so as to be sprung by way of coil springs (2) in a rack frame (16), and the annular disc (1) is in each case disposed between the coil spring (2) and the bearing face of the latter on the axle bearing housing (3), or on the connecting parts of the latter, respectively.

9. Railway bogie according to one of Claims 1 to 8, configured as a bogie of the construction type Y 25.

## Revendications

1. Chariot de véhicule ferroviaire, notamment boggie pour un wagon de fret, comprenant des essieux montés dans des corps de boîtes d'essieux (3), une suspension munie de ressorts hélicoïdaux (2) en acier étant prévue entre les corps de boîtes d'essieux (3) et la structure du wagon ou la carrosserie du wagon, une plaquette (1) acoustiquement isolante circulaire, comprenant un matériau élastomère, étant agencée entre le ressort hélicoïdal et au moins une de ses surfaces d'appui sur le composant de raccordement respectif, **caractérisé en ce que** la plaquette circulaire (1) est formée dans la section transversale sous forme stratifiée par plusieurs strates ou couches (11, 12) ayant différentes propriétés élastiques et/ou amortissantes, au moins les couches extérieures de la plaquette étant constituées de matériau élastomère, au moins une des couches extérieures de la plaquette circulaire (1) étant munie sur son côté extérieur, c'est-à-dire sur le côté d'appui sur le corps de boîte d'essieu (3), d'une structure (13) ou texture pour l'homogénéisation de la pression de surface présente entre le ressort et le composant de raccordement, de préférence de protubérances de forme pyramidale tronquée, agencées en damier.

2. Chariot de véhicule ferroviaire selon la revendication 1, dans lequel au moins une couche de la plaquette circulaire (1) est munie d'éléments de renforcement, de préférence au moins la couche extérieure tournée vers le ressort hélicoïdal.

3. Chariot de véhicule ferroviaire selon la revendication 2, dans lequel la couche munie d'éléments de renforcement est constituée par un élastomère avec ajouts de fibres.

4. Chariot de véhicule ferroviaire selon l'une quelconque des revendications 1 à 3, dans lequel la plaquette circulaire (1) est constituée par plusieurs couches (11, 12) ou strates de matériau élastomère, le matériau élastomère présentant un module de 1,5 à 2,5 N/mm².

5. Chariot de véhicule ferroviaire selon l'une quelconque des revendications 1 à 4, dans lequel l'épaisseur de la plaquette circulaire (1) est configurée de telle sorte que la rigidité de ressort de la plaquette dans la direction axiale soit supérieure d'au moins deux puissances de dix à celle du ressort hélicoïdal.

6. Chariot de véhicule ferroviaire selon l'une quelconque des revendications 1 à 5, dans lequel l'épaisseur de la plaquette circulaire (1) est configurée de telle sorte que lors d'une excitation vibratoire d'un des composants séparés par la plaquette dans la plage de fréquence allant de 1 000 Hz à 8 000 Hz, aucune onde stationnaire ne puisse se former dans la direction de l'épaisseur ou dans la direction axiale de la plaquette.

7. Chariot de véhicule ferroviaire selon la revendication 6, dans lequel l'épaisseur de la plaquette circulaire (1) est comprise entre 5 et 12 mm.

8. Chariot de véhicule ferroviaire selon l'une quelconque des revendications 1 à 7, dans lequel les corps de boîtes d'essieux (3) pourvus de ressorts hélicoïdaux (2) sont montés en suspension dans un châssis (16) et la plaquette circulaire (1) est agencée respectivement entre le ressort hélicoïdal (2) et sa surface d'appui sur le corps de boîte d'essieu (3) ou sur ses composants de raccordement.

9. Chariot de véhicule ferroviaire selon l'une quelconque des revendications 1 à 8, configuré sous la forme d'un chariot à boggie de type Y 25.
